# EUROPÄISCHE PATENTSCHRIFT

(11) **EP 2 878 761 B1**
(45) Veröffentlichungstag und Bekanntmachung des Hinweises auf die Patenterteilung: **24.08.2016**
(21) Anmeldenummer: 13195384.6
(22) Anmeldetag: 02.12.2013
(51) Int. Cl.: E21B 10/20, E21B 10/42, E21B 10/62, E21B 10/64

(54) **Bohrkrone zum Bohren eines Baugrundes und Verfahren zum Lösen einer Bohrkrone zum Bohren eines Baugrundes von einem Rohr in abgeteuftem Zustand**
Annular bit for drilling a foundation, and a method for detaching an annular bit for drilling a foundation from a sunken tube
Couronne de forage destinée au forage d'un sol de construction et procédé de détachement d'une couronne de forage destinée au forage d'un sol de construction d'un tube foré

(43) Veröffentlichungstag der Anmeldung: 03.06.2015
(73) Patentinhaber: Züblin Spezialtiefbau Ges.m.b.H., 1220 Wien (AT)
(72) Erfinder: Lintschinger, Markus, 5582 St. Michael /LG (AT)
(74) Vertreter: Liedtke, Markus

(56) Entgegenhaltungen:
- EP-A1- 1 818 499
- WO-A1-2010/095998
- JP-A- H09 250 284
- US-A- 3 429 387
- US-A- 4 083 415
- US-A1- 2006 021 801

## Beschreibung

Die Erfindung betrifft eine Bohrkrone zum Bohren eines Baugrundes und ein Verfahren zum Lösen einer Bohrkrone zum Bohren eines Baugrundes von einem Rohr in abgeteuftem Zustand.

Im Stand der Technik sind Bohrkronen zum Bohren eines Baugrundes bekannt. Derartige Bohrkronen werden jeweils an einem Rohr befestigt, welches nach Fertigstellung der Bohrung als sogenanntes verlorenes Rohr im Baugrund verbleibt. Derartige Rohre, mit denen Drehbewegung und Vorschub auf die jeweilige Bohrkrone übertragen werden und die daher fest mit der Bohrkrone verbunden sein müssen, werden auch als Einfachgestänge bezeichnet.

Im Stand der Technik sind Verfahren zum Lösen einer Bohrkrone zum Bohren eines Baugrundes von einem Rohr bekannt. Dabei kann das Lösen der Bohrkrone von dem Rohr in abgeteuftem Zustand nicht mehr erfolgen; da bei tieferen Bohrungen üblicherweise die aus Bohrkrone und Rohr gebildete Gesamtheit nicht mehr aus dem Baugrund gezogen werden kann, insbesondere nicht, wenn der Durchmesser der Bohrkrone größer ist als der des Rohres, muss im Stand der Technik das Rohr im Baugrund verbleiben. Alternativ werden im Stand der Technik aufwendige Doppelgestänge verwendet oder es wird ein technisch aufwendiges Doppelkopfverfahren zum Bohren angewendet.

Aus JP H09250284 A ist eine Vorrichtung mit einer Krone, mit Stiften zur Verriegelung und einer Haltehülse bekannt.

Aus US 2006021801 ist ein Bohrschuh als Bohrwerkzeug bekannt.

Aus US 3,429,387 ist ein in einem Rohr positionierbarer Bohrkopf bekannt.

Aus US 4,083,415 ist ein Bohrkopf bekannt.

Aus WO 2010/095998 A1 ist ein Start-Kit, ein Gehäuserohr sowie ein Starter-Stab für Bohrgeräte zur Schlag-Gesteinsbohrung bekannt.

Aus EP 1 818 499 A1 ist eine Einrichtung zum gleichzeitigen Bohren und Auskleiden von Bohrlöchern bekannt.

Der Erfindung liegt die Aufgabe zu Grunde, eine verbesserte Bohrkrone zum Bohren eines Baugrundes und ein verbessertes Verfahren zum Lösen einer Bohrkrone zum Bohren eines Baugrundes von einem Rohr anzugeben.

Die Aufgabe wird erfindungsgemäß hinsichtlich der Bohrkrone durch die Merkmalskombination nach Anspruch 1 und hinsichtlich des Verfahrens durch die Merkmalskombination nach Anspruch 7 gelöst.

Vorteilhafte Ausgestaltungen der Erfindung sind Gegenstand der Unteransprüche.

Die Bohrkrone zum Bohren eines Baugrundes weist erfindungsgemäß ein Mittel zum internen Lösen einer lösbaren Verbindung zwischen der Bohrkrone und dem Rohr auf. Unter internem Lösen ist ein solches Lösen zu verstehen, bei dem nicht von außen auf die Bohrkrone oder auf den Übergangsbereich des Rohres zur Bohrkrone zugegriffen werden muss.

Erfindungsgemäß ist vorgesehen, dass in der Bohrkrone eine Ausnehmung vorgesehen ist, in welche ein Entriegelungsbolzen einführbar ist, mit welchem das Mittel zum Lösen ausgelöst wird. Bevorzugt ist die Ausnehmung zylindrisch und zentrisch in der Bohrkrone angeordnet. Dadurch gelingt es nach Beendigung der Bohrung auf einfache Weise, das eigentlich in den Baugrund einzubauende Bauteil, beispielsweise ein Manschettenrohr oder ein Vereisungsrohr, in das Rohr - und damit in den Baugrund - einzuschieben. Dabei ist der Entriegelungsbolzen als Kopfkonstruktion an dem eigentlich in den Baugrund einzubauenden Bauteil befestigt. Wenn der Entriegelungsbolzen die Bohrkrone erreicht und in dessen Ausnehmung eingeführt wird, wird automatisch die Bohrkrone vom Rohr getrennt, also das Mittel zum Lösen ausgelöst. Anschließend kann das Rohr ohne die Bohrkrone aus dem Baugrund gezogen werden, während die Bohrkrone als verlorenes Bauteil und das eigentlich in den Baugrund einzubauende Bauteil im Baugrund verbleiben. Damit kann, anders als im Stand der Technik, zumindest das Rohr wiederverwendet werden, woraus sich insbesondere bei tiefen Bohrungen große wirtschaftliche Vorteile ergeben.

Die Erfindung sieht vor, dass das Mittel zum Lösen der lösbaren Verbindung zwischen der Bohrkrone und dem Rohr eine Anzahl radial verschieblicher Verriegelungsbolzen umfasst, die von einer verriegelnden ersten Position in eine entriegelnde zweite Position verschiebbar ist. Die Verriegelungsbolzen sind dazu aus korrespondierenden Vertiefungen des Rohres herausziehbar. Das Lösen der Bohrkrone ist dadurch besonders einfach möglich. Außerdem ist dadurch eine sichere Verbindung zwischen Rohr und Bohrkrone in verriegelnder Position möglich.

Erfindungsgemäß ist dabei die Anzahl von Verriegelungsbolzen derart ausgebildet, dass sie in ihrer verriegelnden ersten Position gegenüber einer Außenwandung eines Bohrkronenhalses zumindest teilweise radial überstehen und in ihrer entriegelnden zweiten Position gegenüber der Außenwandung des Bohrkronenhalses nicht radial überstehen. Besonders bevorzugt ist der Innendurchmesser des Rohres geringfügig größer als der Außendurchmesser des korrespondierenden Bohrkronenhalses. Eine formschlüssige und sehr tragfähige Verbindung zwischen Rohr und Bohrkrone in verriegelnder Position ist dadurch besonders einfach möglich.

Die Erfindung sieht vor, dass das Mittel zum Lösen der lösbaren Verbindung zwischen der Bohrkrone und dem Rohr eine das Auslösen der Entriegelung bewirkende Haltehülse umfasst, die in der Ausnehmung angeordnet ist. Die Haltehülse ist zur Auslösung der Entriegelung zwischen der verriegelnden ersten Position und der entriegelnden zweiten Position in Vortriebsrichtung axial verschiebbar. Dadurch ist das Lösen der Bohrkrone von dem Rohr besonders einfach möglich.

Eine andere bevorzugte Ausführungsform der Erfindung sieht vor, dass die Anzahl radial verschieblicher Verriegelungsbolzen durch Federkraft derart vorgespannt ist, dass diese beim Auslösen von einer verriegelnden ersten Position in eine entriegelnde zweite Position verschiebbar ist. Dadurch gelingt das Lösen der Bohrkrone von dem Rohr mit besonders geringer Kraftaufwendung und damit auch bei sehr großen Bohrtiefen besonders einfach. Der Verriegelungsbolzen ist bevorzugt durch eine Schraubenfeder vorgespannt, wodurch die Erfindung einfach vorspannbar und kompakt baubar ist.

Eine andere bevorzugte Ausführungsform der Erfindung sieht vor, dass am Bohrkronenhals eine Anzahl von Ausformungen angeordnet ist, die in eine Anzahl korrespondierender Randausnehmungen des Rohres axial einsteckbar ist. Dadurch ist auf besonders effektive wie einfache Weise die Bohrkrone mit dem Rohr formschlüssig momentenfest verbindbar, wodurch die Erfindung zur Übertragung einer Drehbewegung mit hohem Drehmoment geeignet ist, da die Momentenübertragung in verriegelnder Position nicht über die Verriegelungsbolzen erfolgen muss, wodurch diese wiederum nur zur axialen Fixierung - und dadurch vergleichsweise filigran - ausgelegt sein müssen. Dadurch ist auch die Erfindung besonders sicher, da die Gefahr eines ungewollten Verklemmens besonders gering ist.

Eine andere bevorzugte Ausführungsform der Erfindung sieht vor, dass die Ausnehmung mit einem Konus versehen ist. Dadurch ist die Einführung des Entriegelungsbolzens vereinfacht, da der Entriegelungsbolzen automatisch zentriert wird. Besonders bevorzugt weist auch der der Kopf des Entriegelungsbolzens selbst eine konische Form und/oder eine Ausrundung auf, wodurch nicht nur die Einführung des Entriegelungsbolzens in die Ausnehmung, sondern auch die axiale Durchführung des Entriegelungsbolzens durch das Rohr besonders vereinfacht ist.

Es ist möglich, die Bohrkrone mittels einer Vorspannvorrichtung unter Vorspannung mit dem Rohr zu verbinden und in dieser Position zu verriegeln, so dass beim Entriegeln der Bohrkrone vom Rohr sich Bohrkrone und Rohr automatisch beabstanden, sodass das Rohr anschließend besonders einfach gezogen werden kann.

Das erfindungsgemäße Verfahren zum Lösen einer Bohrkrone zum Bohren eines Baugrundes von einem Rohr in abgeteuftem Zustand sieht vor, dass eine Verbindung zwischen der Bohrkrone und einem Rohr intern gelöst wird. Dabei muss nicht von außen auf die Bohrkrone oder auf den Übergangsbereich des Rohres zur Bohrkrone zugegriffen werden, wodurch das Rohr nach Fertigstellung der Bohrung gezogen werden kann und nur die gelöste Bohrkrone ein verlorenes Bauteil ist. Bevorzugt wird dabei die erfindungsgemäße Bohrkrone verwendet.

Das erfindungsgemäße Verfahren sieht vor, dass ein das Lösen der Bohrkrone auslösender Entriegelungsbolzen in eine in der Bohrkrone angeordnete, zentrische, zylindrische Ausnehmung eingeführt wird.

Wenn der Entriegelungsbolzen die Bohrkrone erreicht und in dessen Ausnehmung eingeführt wird, wird automatisch die Bohrkrone vom Rohr getrennt, also das Mittel zum Lösen ausgelöst. Anschließend kann das Rohr ohne die Bohrkrone aus dem Baugrund gezogen werden, während lediglich die Bohrkrone als verlorenes Bauteil und das eigentlich in den Baugrund einzubauenden Bauteil im Baugrund verbleiben. Damit kann, anders als im Stand der Technik, zumindest das Rohr wiederverwendet werden, woraus sich insbesondere bei tiefen Bohrungen große wirtschaftliche Vorteile ergeben.

Das erfindungsgemäße Verfahren sieht vor, dass der Entriegelungsbolzen einen Kragen aufweist, dessen Außendurchmesser größer ist als der Innendurchmesser der Haltehülse und dessen Innendurchmesser kleiner ist als der Innendurchmesser der Haltehülse und dass durch das Einführen des Entriegelungsbolzens in die Ausnehmung eine darin angeordnete Haltehülse zur Auslösung der Entriegelung axial von einer verriegelnden ersten Position in Vortriebsrichtung in eine entriegelnde zweite Position verschoben wird. Die Entriegelung der Bohrkrone vom Rohr kann damit selbstzentrierend vorgenommen werden, ohne dass es also einer planmäßigen Zentrierung des Entriegelungsbolzens bedarf. Das Lösen der Bohrkrone erfolgt damit besonders einfach.

Eine besonders bevorzugte Ausführungsform des erfindungsgemäßen Verfahrens sieht vor, dass durch das axiale Verschieben der Haltehülse von der verriegelnden ersten Position in die entriegelnde zweite Position eine Anzahl radial verschieblicher und unter Vorspannung stehender Verriegelungsbolzen entriegelt werden, wodurch sich die Verriegelungsbolzen von einer verriegelnden ersten Position in eine entriegelnde zweite Position verschieben. Dadurch ist das Lösen der Bohrkrone von dem Rohr besonders einfach möglich.

Eine andere bevorzugte Ausführungsform des erfindungsgemäßen Verfahrens sieht vor, dass die Anzahl von Verriegelungsbolzen in ihrer verriegelnden ersten Position gegenüber einer Außenwandung eines Bohrkronenhalses zumindest teilweise radial überstehen und in ihrer entriegelnden zweiten Position gegenüber der Außenwandung des Bohrkronenhalses nicht radial überstehen. Besonders bevorzugt ist der Innendurchmesser des Rohres geringfügig größer als der Außendurchmesser des korrespondierenden Bohrkronenhalses. Eine formschlüssige und sehr tragfähige Verbindung zwischen Rohr und Bohrkrone in verriegelnder Position ist dadurch besonders einfach möglich.

Ausführungsbeispiele der Erfindung werden im Folgenden anhand von Zeichnungen näher erläutert.

Darin zeigen:
- Figur 1: eine perspektivische, schematische Darstellung einer erfindungsgemäßen Bohrkrone,
- Figur 2: eine perspektivische, schematische Darstellung eines zugehörigen Rohres,
- Figur 3: einen Längsschnitt einer Ausführungsform der erfindungsgemäßen Bohrkrone im verriegelten Zustand,
- Figur 4: einen Längsschnitt einer Ausführungsform eines zugehörigen Entriegelungsbolzens,
- Figur 5: einen Längsschnitt einer Ausführungsform einer zugehörigen Haltehülse,
- Figur 6: einen Längsschnitt eines Ausschnittes der Bohrkrone nach Figur 3 und
- Figur 7: einen Längsschnitt der ersten Ausführungsform der erfindungsgemäßen Bohrkrone im entriegelten Zustand mit eingeschobenem Entriegelungsbolzen.

Einander entsprechende Teile sind in allen Figuren mit den gleichen Bezugszeichen versehen.

**Figur 1** zeigt eine perspektivische, schematische Darstellung einer erfindungsgemäßen Bohrkrone 1, die zur Herstellung eines vertikalen Bohrlochs in einem nicht gezeigten Baugrund verwendet werden soll. Die Bohrkrone 1 weist an ihrem unteren Ende eine zylindrische Außenwandung auf, aus der vier Ausformungen 1.1 nach oben herausragen, aber gegenüber der zylindrischen Außenwandung am unteren Ende der Bohrkrone 1 nicht nach außen überstehen. Die Ausformungen 1.1 sind jeweils separate Elemente, die jeweils mit einer Schraube 1.2 im Grundkörper der Bohrkrone 1 befestigt sind. Die Bohrkrone 1 ist in ihrem oberen Bereich durch die Anordnung einer Ausnehmung 1.3 hohlzylindrisch ausgebildet, welche sich innerhalb eines Bohrkronenhalses 1.4 befindet und die an ihrem oberen Rand einen Konus 1.5 aufweist. Die Bohrkrone 1 dient dem drehfesten Anschluss an ein hier nicht gezeigtes und in den Figuren 2, 3 und 7 dargestelltes Rohr 2. In dem Bohrkronenhals 1.4 sind zwei Verriegelungsbolzen 3 angeordnet, die radial verschieblich und jeweils mittels einer Fixierplatte 3.3 im Bohrkronenhals 1.4 befestigt sind. Die Fixierplatten 3.3 stehen gegenüber der Außenwandung des Bohrkronenhalses 1.4 nicht nach außen über. Die Verriegelungsbolzen 3 sind radial verschiebbar, und zwar von einer verriegelnden ersten Position in eine entriegelnde zweite Position, wobei sie in ihrer hier nicht dargestellten verriegelnden ersten Position gegenüber der Außenwandung des Bohrkronenhalses 1.4 teilweise radial überstehen und in ihrer hier dargestellten entriegelnden zweiten Position gegenüber der Außenwandung des Bohrkronenhalses 1.4 nicht radial überstehen.

**Figur 2** zeigt das mit der Bohrkrone 1 zu verbindende Rohr 2, welches an seinem unteren Rand vier Randausnehmungen 2.1 aufweist, welche in ihrer Form und in ihrer Anordnung mit den hier nicht gezeigten Ausformungen 1.1 korrespondieren. Der Außendurchmesser des Rohres 2 ist etwa so groß wie der Außendurchmesser der hier nicht gezeigten Bohrkrone 1. Der Innendurchmesser des Rohres 2 ist geringfügig größer als der Außendurchmesser des Bohrkronenhalses 1.4, so dass dieser in das Rohr 2 mit kleinem Spiel oder spielfrei einsteckbar ist. In der Innenwandung des Rohres 2 sind zwei Vertiefungen 2.2 gegenüberliegend angeordnet, deren Größe und Lage mit Größe und Lage der Verriegelungsbolzen 3 korrespondieren.

**Figur 3** zeigt einen Längsschnitt eines Teils des Rohres 2 sowie der erfindungsgemäßen Bohrkrone 1 in ihrem verriegelten Zustand, also in dem Zustand, in welchem die Bohrkrone 1 derart fest mit dem Rohr 2 verbunden ist, dass dessen Drehbewegung und Vorschub auf die Bohrkrone 1 übertragbar ist, so dass ein Bohrloch herstellbar ist. Die aus Stahl gefertigten Ausformungen 1.1 sind jeweils mittels zweier Schrauben 1.2 mit dem Grundkörper der Bohrkrone 1 verbunden, so dass Ausformungen 1.1 und Bohrkrone 1 mit ihren zylindrischen Außenflächen bündig sind. Die zentrisch angeordnete zylinderförmige Ausnehmung 1.3 weist an ihrem links dargestellten Ende den Konus 1.5 auf, der zur Erleichterung des Einführens eines Mediums dient. Die Darstellung zeigt zwei Verriegelungsbolzen 3, die radial verschieblich und jeweils mittels der Fixierplatte 3.3 im Bohrkronenhals 1.4 befestigt sind. Die Fixierplatten 3.3 stehen gegenüber der Außenwandung des Bohrkronenhalses 1.4 nicht nach außen über. Die Verriegelungsbolzen 3 befinden sich hier in ihrer verriegelnden ersten Position, in der sie gegenüber der Außenwandung des Bohrkronenhalses 1.4 teilweise radial überstehen und in die korrespondierenden innenseitigen Vertiefungen 2.2 des Rohres 2 eingreifen, so dass dieses insbesondere in axialer Richtung gegenüber dem Bohrkronenhals 1.4 und damit gegenüber der Bohrkrone 1 fixiert ist. Jeder Verriegelungsbolzen 3 ist fest mit einer Fußplatte 3.1 verbunden, welche mittels einer vorgespannten Schraubenfeder 3.2 mit einer nach innen, radial auf eine Außenwandung einer Haltehülse 4, gerichteten Druckkraft beaufschlagt ist. Die Haltehülse 4 weist einen Außendurchmesser auf, der geringfügig kleiner ist als der Innendurchmesser der Ausnehmung 1.3. Dadurch ist die der temporären Lagefixierung der Verriegelungsbolzen 3 und derer Fußplatten 3.1 dienende Haltehülse 4 axial verschiebbar.

**Figur 4** zeigt einen Entriegelungsbolzen 5, der in seinem rechts dargestellten vorderen Bereich einen Kragen 5.1 aufweist, dessen Außendurchmesser größer ist als der des zylinderförmigen Grundkörpers des Entriegelungsbolzens 5. Der Außendurchmesser des Kragens 5.1 ist kleiner als der Innendurchmesser der Ausnehmung 1.3 und größer als der Innendurchmesser der Haltehülse 4. Am vorderen Bereich des Entriegelungsbolzens 5 ist eine Ventilkugel 6 mittels einer Ventilfeder 7 gegenüber einem mit dem Entriegelungsbolzen 5 verschraubten Kopf 8 verspannt, so dass ein Rückschlagventil gebildet ist, durch das ein unter ausreichendem Druck stehendes Fluid aus dem Kopf 8 ausströmbar ist, wobei ein Einströmen eines Fluides durch den Kopf 8 in den Entriegelungsbolzen 5 jedoch verhindert ist. Der Entriegelungsbolzen 5 weist an seinem links dargestellten Ende ein Innengewinde auf, mit dem er mit einem eigentlich in den Baugrund einzubauendes Bauteil, beispielsweise ein Manschettenrohr oder ein Vereisungsrohr, verbindbar ist, so dass der Entriegelungsbolzen 5 mit Ventilkugel 6, Ventilfeder 7 und Kopf 8 einen Lanzenkopf für das Manschettenrohr bzw. das Vereisungsrohr bilden kann. Es ist auch möglich, dass der Entriegelungsbolzen 5 an seinem links dargestellten Ende mit einem Außengewinde zum Anschluss an das eigentlich in den Baugrund einzubauende Bauteil versehen ist.

**Figur 5** zeigt eine Schnittdarstellung durch die im Wesentlichen zylinderförmige Haltehülse 4. Die Innenwandung der Haltehülse 4 weist einen über ihre Länge konstanten Innendurchmesser auf. Die Außenwandung der Haltehülse 4 weist einen über ihre Länge veränderlichen Außendurchmesser auf, wobei der Außendurchmesser an den rechts und links gezeigten Rändern der Haltehülse 4 geringfügig größer ist als im mittleren Bereich der Haltehülse 4, dessen Länge etwas größer ist als die axiale Ausdehnung der hier nicht gezeigten Fußplatten 3.1, wodurch die Haltehülse 4 in eingebautem Zustand mittels der unter radialer Federkraft stehenden Fußplatten 3.1 in der in Figur 3 gezeigten verriegelnden Position axial selbstfixiert ist. Dadurch, dass der Außendurchmesser vom links dargestellten Rand der Haltehülse 4 nur allmählich, nämlich unter geringer Neigung von etwa 10°, abnimmt, ist die Haltehülse 4 in ihrem eingebauten Zustand unter Einwirkung einer definierten axial gerichteten Kraft von ihrer verriegelnden Position heraus gegen verschiebbar, wobei die in Figur 3 erläuterten Fußplatten 3.1 gegen die Federkraft der Schraubenfedern 3.2 radial nach außen verschoben werden. Der Außendurchmesser nimmt auch vom rechts dargestellten Rand der Haltehülse 4 nur allmählich, nämlich unter geringer Neigung von etwa 10°, ab. Dadurch ist die Haltehülse 4 spiegelsymmetrisch, wodurch sie in ihrer Einbaulage in beiden möglichen Richtungen in die Bohrkrone gleichwirkend einbaubar ist.

**Figur 6** zeigt einen Längsschnitt einiger Teile der Bohrkrone nach Figur 3, nämlich der Bauteile, die ein Rückschlagventil bilden, das eine ähnliche Wirkungsweise wie das in Figur 4 beschriebene hat. Dabei handelt es sich um eine Distanzplatte 1.6, welche ein Außengewinde zur Befestigung in einem korrespondierenden Innengewinde im Grundkörper der Bohrkrone 1 aufweist, eine Kugel 1.7, eine Ventilfeder 1.8 sowie um eine mit Durchgangsbohrungen versehene, runde Halteplatte 1.9, die rechts zudem in ihrer Ansicht dargestellt ist. Im eingebauten Zustand verhindert das mit den dargestellten Elementen gebildete Rückschlagventil, dass ein Fluid von außen über die Bohrkrone 1 in das Rohr 2 einströmt, wenngleich sichergestellt ist, dass ein unter ausreichendem Druck stehendes Fluid aus der Bohrkrone 1 nach außen austreten kann.

**Figur 7** zeigt einen Längsschnitt eines Teils des Rohres 2 sowie der erfindungsgemäßen Bohrkrone 1 gemäß Figur 3, allerdings in ihrem entriegelten Zustand, also in dem Zustand, in welchem der Entriegelungsbolzen 5 bereits ausreichend tief eingeführt ist, so dass die Bohrkrone 1 zwar einerseits noch drehfest mit dem Rohr 2 verbunden ist, dass dessen Drehbewegung und Vorschub auf die Bohrkrone 1 übertragbar ist, also die Ausformungen 1.1 noch in Wirkverbindung mit den korrespondierenden Randausnehmungen 2.1 stehen, dass aber andererseits die Haltehülse 4 mittels des Kragens 5.1 bereits so weit axial verschoben wurde, dass die Fußplatten 3.1 unter Einwirkung der Federkraft der Schraubenfedern 3.2 radial nach innen gedrückt wurden, dass die Verriegelungsbolzen 3 nicht mehr in die Vertiefungen 2.2 eingreifen. Damit ist die Bohrkrone 1 nicht mehr axial gegenüber dem Rohr 2 gesichert, so dass das Rohr 2 von der Bohrkrone 1 abgezogen werden kann. Damit ist es möglich, das Rohr 2 aus dem Baugrund zu ziehen, so dass nur die Bohrkrone 1 als verlorenes Bauteil im Baugrund verbleibt. Dies ist besonders effektiv, da durch das Einführen des Entriegelungsbolzens 5, an welchem das eigentlich einzubauende Bauteil, welches hier nicht gezeigt ist, befestigt ist, das eigentlich einzubauende Bauteil, beispielsweise ein Manschettenrohr oder ein Vereisungsrohr, bereits eingebaut ist. Das Einführen des Entriegelungsbolzens 5 ist infolge einer Interaktion des Konus 1.5 und des konischen Kopfes 8 besonders einfach und selbstzentrierend erfolgt. Das heißt, dass erfindungsgemäß dann, wenn nach Abschluss der Bohrung nach Erreichen der endgültigen Bohrlochtiefe das eigentlich einzubauende Bauteil, an dessen Spitze der Entriegelungsbolzen 5 angebracht ist, seine vorbestimmte Lage erreicht, die Bohrkrone 1 automatisch vom Rohr 2 gelöst wird. Anschließend kann das Rohr 2 ohne die Bohrkrone 1 aus dem Baugrund gezogen werden, während abgesehen von der Bohrkrone 1 das Manschettenrohr oder das Vereisungsrohr im Baugrund verbleibt. Es ist ebenso möglich, andere auf die erfindungsgemäße Weise eingeführte Einbauten im Baugrund zu belassen, beispielsweise Gewi-Stähle.

### BEZUGSZEICHENLISTE

1 Bohrkrone
   1.1 Ausformung
   1.2 Schraube
   1.3 Ausnehmung
   1.4 Bohrkronenhals
   1.5 Konus
   1.6 Distanzplatte
   1.7 Kugel
   1.8 Ventilfeder
   1.9 Halteplatte
2 Rohr
   2.1 Randausnehmung
   2.2 Vertiefung
3 Verriegelungsbolzen
   3.1 Fußplatte
   3.2 Schraubenfeder
   3.3 Fixierplatte
4 Haltehülse
5 Entriegelungsbolzen
   5.1 Kragen
6 Ventilkugel
7 Ventilfeder
8 Kopf

## Patentansprüche

1. Bohrkrone (1) zum Bohren eines Baugrundes,
wobei die Bohrkrone (1) ein Mittel zum internen Lösen einer lösbaren Verbindung zwischen der Bohrkrone (1) und einem Rohr (2) aufweist, wobei eine Ausnehmung (1.3) vorgesehen ist, in die ein Entriegelungsbolzen (5) zum Auslösen der Mittel zum Lösen einführbar ist, wobei das Mittel zum Lösen der lösbaren Verbindung zwischen der Bohrkrone (1) und dem Rohr (2) eine Anzahl radial verschieblicher Verriegelungsbolzen (3) umfasst, die von einer verriegelnden ersten Position in eine entriegelnde zweite Position verschiebbar ist, wobei die Anzahl von Verriegelungsbolzen (3) in ihrer verriegelnden ersten Position gegenüber einer Außenwandung eines Bohrkronenhalses (1.4) zumindest teilweise radial übersteht und in ihrer entriegelnden zweiten Position gegenüber der Außenwandung des Bohrkronenhalses (1.4) nicht radial übersteht und wobei das Mittel zum Lösen der lösbaren Verbindung zwischen der Bohrkrone (1) und dem Rohr (2) eine das Auslösen der Entriegelung bewirkende Haltehülse (4) umfasst, die in der Ausnehmung (1.3) angeordnet ist,
wobei die Haltehülse (4) von einer verriegelnden ersten Position in Vortriebsrichtung in eine entriegelnde zweite Position verschiebbar ist.

2. Bohrkrone (1) nach dem vorhergehenden Anspruch,
**dadurch gekennzeichnet, dass** die Haltehülse (4) zur Auslösung der Entriegelung axial verschiebbar ist zwischen der verriegelnden ersten Position und der entriegelnden zweiten Position.

3. Bohrkrone (1) nach einem der vorhergehenden Ansprüche, **dadurch gekennzeichnet, dass**
die Anzahl radial verschieblicher Verriegelungsbolzen (3) durch Federkraft derart vorgespannt ist, dass diese beim Auslösen von einer verriegelnden ersten Position in eine entriegelnde zweite Position verschiebbar ist.

4. Bohrkrone (1) nach Anspruch 3, **dadurch gekennzeichnet, dass** jeder Verriegelungsbolzen (3) durch eine Schraubenfeder vorgespannt ist.

5. Bohrkrone (1) nach einem der vorhergehenden Ansprüche, **dadurch gekennzeichnet, dass**
am Bohrkronenhals (1.4) eine Anzahl von Ausformungen (1.1) angeordnet ist, die in eine Anzahl korrespondierender Randausnehmungen (2.1) des Rohres (2) axial einsteckbar ist.

6. Bohrkrone (1) nach einem der vorhergehenden Ansprüche, **dadurch gekennzeichnet, dass**
die Ausnehmung (1.3) mit einem Konus (1.5) zur vereinfachten Einführung des Entriegelungsbolzens (5) versehen ist.

7. Verfahren zum Lösen einer Bohrkrone (1) zum Bohren eines Baugrundes von einem Rohr (2) in abgeteuftem Zustand, insbesondere zum Lösen einer Bohrkrone (1) gemäß einem der vorhergehenden Ansprüche von einem Rohr (2), wobei eine Verbindung zwischen der Bohrkrone (1) und einem Rohr (2) intern gelöst wird, wobei ein das Lösen der Bohrkrone (1) auslösender Entriegelungsbolzen (5) in eine in der Bohrkrone (1) angeordnete, zentrische, zylindrische Ausnehmung (1.3) eingeführt wird, wobei der Entriegelungsbolzen (5) einen Kragen (5.1) aufweist, dessen Außendurchmesser größer ist als der Innendurchmesser der Haltehülse (4) und dessen Innendurchmesser kleiner ist als der Innendurchmesser der Haltehülse (4) und
dass durch das Einführen des Entriegelungsbolzens (5) in die Ausnehmung (1.3) eine darin angeordnete Haltehülse (4) zur Auslösung der Entriegelung axial von einer verriegelnden ersten Position in Vortriebsrichtung in eine entriegelnde zweite Position verschoben wird.

8. Verfahren nach Anspruch 7,
**dadurch gekennzeichnet, dass** durch das axiale Verschieben der Haltehülse (4) von der verriegelnden ersten Position in die entriegelnde zweite Position eine Anzahl radial verschieblicher und unter Vorspannung stehender Verriegelungsbolzen (3) entriegelt werden, wodurch sich die Verriegelungsbolzen (3) von einer verriegelnden ersten Position in eine entriegelnde zweite Position verschieben.

9. Verfahren nach Anspruch 8,
**dadurch gekennzeichnet, dass** die Anzahl von Verriegelungsbolzen (3) in ihrer verriegelnden ersten Position gegenüber einer Außenwandung eines Bohrkronenhalses (1.4) zumindest teilweise radial überstehen und in ihrer entriegelnden zweiten Position gegenüber der Außenwandung des Bohrkronenhalses (1.4) nicht radial übersteht.

## Claims

1. Drill bit (1) for drilling a foundation,
wherein the drill bit (1) has a means for internally releasing a releaseable connection between the drill bit (1) and a tube (2), wherein an opening (1.3) is provided into which an unlocking bolt (5) for triggering the means for release is insertable, wherein the means for releasing the releaseable connection between the drill bit (1) and the tube (2) comprises a number of radially displaceable locking bolts (3) which are displaceable from a locking first position into an unlocking second position, wherein the number of locking bolts (3) in their locking first position at least partially radially projects with respect to an outer wall of a drill bit neck (1.4) and in their unlocking second position does not radially project with respect to the outer wall of the drill bit neck (1.4) and wherein the means for releasing the releaseable connection between the drill bit (1) and the tube (2) comprises a retaining sleeve (4) which causes unlocking to be triggered and which is arranged in the opening (1.3),
wherein the retaining sleeve (4) is displaceable from a locking first position in the advancing direction into an unlocking second position.

2. Drill bit (1) according to the preceding claim, **characterized in that**, for triggering unlocking, the retaining sleeve (4) is axially displaceable between the locking first position and the unlocking second position.

3. Drill bit (1) according to one of the preceding claims, **characterized in that**
the number of radially displaceable locking bolts (3) is preloaded by spring force in such a way that said locking bolts, upon triggering, are displaceable from a locking first position into an unlocking second position.

4. Drill bit (1) according to Claim 3, **characterized in that** each locking bolt (3) is preloaded by a helical spring.

5. Drill bit (1) according to one of the preceding claims, **characterized in that**
the drill bit neck (1.4) has a number of formations (1.1) arranged thereon which are axially pluggable into a number of corresponding edge openings (2.1) in the tube (2).

6. Drill bit (1) according to one of the preceding claims, **characterized in that**
the opening (1.3) is provided with a cone (1.5) for easier insertion of the unlocking bolt (5).

7. Method for releasing a drill bit (1) for drilling a foundation from a tube (2) in the sunken state, in particular for releasing a drill bit (1) according to one of the preceding claims from a tube (2), wherein a connection between the drill bit (1) and a tube (2) is internally released, wherein an unlocking bolt (5) which triggers the release of the drill bit (1) is inserted into a central, cylindrical opening (1.3) arranged in the drill bit (1), wherein the unlocking bolt (5) has a collar (5.1) whose outside diameter is greater than the inside diameter of the retaining sleeve (4) and whose inside diameter is smaller than the inside diameter of the retaining sleeve (4) and
in that, by inserting the unlocking bolt (5) into the opening (1.3), a retaining sleeve (4) arranged therein and intended for triggering unlocking is displaced axially from a locking first position in the advancing direction into an unlocking second position.

8. Method according to Claim 7,
**characterized in that** a number of radially displaceable and preloaded locking bolts (3) are unlocked by axially displacing the retaining sleeve (4) from the locking first position into the unlocking second position, with the result that the locking bolts (3) are displaced from a locking first position into an unlocking second position.

9. Method according to Claim 8,
**characterized in that** the number of locking bolts (3) in their locking first position at least partially radially projects with respect to an outer wall of a drill bit neck (1.4) and in their unlocking second position does not radially project with respect to the outer wall of the drill bit neck (1.4).

## Revendications

1. Couronne de forage (1) pour le forage d'un sol de construction, la couronne de forage (1) présentant un moyen pour un desserrage interne d'une connexion desserrable entre la couronne de forage (1) et un tube (2), un évidement (1.3) étant prévu, dans lequel peut être introduit un boulon de déverrouillage (5) pour déclencher les moyens de desserrage, le moyen de desserrage de la connexion desserrable entre la couronne de forage (1) et le tube (2) comprenant une pluralité de boulons de verrouillage (3) déplaçables radialement qui peuvent être déplacés d'une première position de verrouillage dans une deuxième position de déverrouillage, la pluralité de boulons de verrouillage (3), dans leur première position de verrouillage, dépassant au moins partiellement radialement par rapport à une paroi extérieure d'un col de couronne de forage (1.4) et, dans leur deuxième position de déverrouillage, ne dépassant pas radialement par rapport à la paroi extérieure du col de couronne de forage (1.4) et le moyen de desserrage de la connexion desserrable entre la couronne de forage (1) et le tube (2) comprenant une douille de retenue (4) provoquant le déclenchement du déverrouillage, laquelle est disposée dans l'évidement (1.3),
la douille de retenue (4) pouvant être déplacée d'une première position de verrouillage dans la direction d'avance dans une deuxième position de déverrouillage.

2. Couronne de forage (1) selon la revendication précédente,
**caractérisée en ce que** la douille de retenue (4) peut être déplacée axialement pour déclencher le déverrouillage entre la première position de verrouillage et la deuxième position de déverrouillage.

3. Couronne de forage (1) selon l'une quelconque des revendications précédentes, **caractérisée en ce que** la pluralité de boulons de verrouillage déplaçables radialement (3) sont précontraints par une force de ressort de telle sorte que ceux-ci, lors du déclenchement, puissent être déplacés d'une première position de verrouillage dans une deuxième position de déverrouillage.

4. Couronne de forage (1) selon la revendication 3, **caractérisée en ce que** chaque boulon de verrouillage (3) est précontraint par un ressort hélicoïdal.

5. Couronne de forage (1) selon l'une quelconque des revendications précédentes, **caractérisée en ce qu'**une pluralité de formations (1.1) sont disposées au niveau du col de couronne de forage (1.4), lesquelles peuvent être enfichées axialement dans une pluralité de creux marginaux correspondants (2.1) du tube (2).

6. Couronne de forage (1) selon l'une quelconque des revendications précédentes, **caractérisée en ce que** l'évidement (1.3) est pourvu d'un cône (1.5) pour simplifier l'introduction du boulon de déverrouillage (5).

7. Procédé pour desserrer une couronne de forage (1) pour le forage d'un sol de construction d'un tube (2) dans l'état enfoncé, en particulier pour le desserrage d'une couronne de forage (1) selon l'une quelconque des revendications précédentes d'un tube (2), une connexion entre la couronne de forage (1) et un tube (2) étant desserrée à l'intérieur, un boulon de déverrouillage (5) déclenchant le desserrage de la couronne de forage (1) étant introduit dans un évidement cylindrique central (1.3) disposé dans la couronne de forage (1), le boulon de déverrouillage (5) présentant un collet (5.1) dont le diamètre extérieur est supérieur au diamètre intérieur de la douille de retenue (4) et dont le diamètre intérieur est inférieur au diamètre intérieur de la douille de retenue (4) et en ce que par l'introduction du boulon de déverrouillage (5) dans l'évidement (1.3), une douille de retenue (4) disposée dans celui-ci pour le déclenchement du déverrouillage étant déplacée axialement d'une première position de verrouillage dans la direction d'avance dans une deuxième position de déverrouillage.

8. Procédé selon la revendication 7, **caractérisé en ce que** par déplacement axial de la douille de retenue (4) de la première position de verrouillage dans la deuxième position de déverrouillage, une pluralité de boulons de verrouillage (3) déplaçables radialement et précontraints sont déverrouillés, de sorte que les boulons de verrouillage (3) se déplacent d'une première position de verrouillage dans une deuxième position de déverrouillage.

9. Procédé selon la revendication 8,
**caractérisé en ce que** la pluralité de boulons de verrouillage (3), dans leur première position de verrouillage dépassent au moins en partie radialement par rapport à une paroi extérieure d'un col de couronne de forage (1.4) et, dans leur deuxième position de déverrouillage, ne dépassent pas radialement par rapport à la paroi extérieure du col de couronne de forage (1.4).
